# EUROPÄISCHE PATENTANMELDUNG

(11) **EP 4 647 366 A1**
(43) Veröffentlichungstag der Anmeldung: **12.11.2025**
(21) Anmeldenummer: 25173060.2
(22) Anmeldetag: 29.04.2025
(51) Int. Cl.: B65F 3/14

(54) **ABFALLSAMMELFAHRZEUG**

(30) Priorität: 07.05.2024 DE 102024112785
(71) Anmelder: FAUN Umwelttechnik GmbH & Co. KG, 27711 Osterholz-Scharmbeck (DE)
(72) Erfinder: Sonnenburg, Malte, 58636 Iserlohn (DE); Neuhaus, Julian, 27619 Schiffdorf (DE)
(74) Vertreter: Regler, Markus Egid

(57) **Zusammenfassung**

Die Erfindung betrifft ein Abfallsammelfahrzeug mit einem Ladewerk, das Abfall aus einer Ladewanne in einen Sammelraum befördert, einer Sensoreinrichtung, die dazu eingerichtet ist, eine Restkapazität in der Ladewanne zu bestimmen, wobei eine im Bereich der Einfüllöffnung angeordnete optische Erkennungseinrichtung vorgesehen ist, die dazu eingerichtet ist, zu entleerende Abfallbehälter zu identifizieren, sowie eine Steuerung, die dazu eingerichtet ist, das Ladewerk in Abhängigkeit von den identifizierten Abfallbehältern und der Restkapazität der Ladewanne bedarfsgerecht zu aktivieren.

Dadurch werden Verschleiß, Energieverbrauch und Lärmbelastung reduziert.

## Beschreibung

Die Erfindung betrifft ein Abfallsammelfahrzeug mit den Merkmalen des Patentanspruchs 1.

Beim Betrieb eines Abfallsammelfahrzeuges wird, insbesondere bei Heckladern, der Abfall aus einem Abfallbehälter in eine Ladewanne gekippt. Dazu ist eine Hub-Kipp-oder Kipp-Vorrichtung vorgesehen. Mittels eines Ladewerks wird der Abfall in einen Sammelbehälter geschoben und dabei komprimiert.

Das Ladewerk kann dabei manuell betätigt werden, aber auch automatisch oder halbautomatisch, beispielsweise nach einer bestimmten Anzahl von Hüben der Hub-Kipp-Vorrichtung oder abhängig vom Füllstand der Ladewanne, wie es beispielsweise in der WO 2012/067 506 A1 oder der DE 91 05 772 U1 offenbart ist.

Gleichzeitig soll das Ladewerk so effizient wie möglich eingesetzt werden um unnötige Schallemission, Verschleiß und Energieverbrauch zu vermeiden. Das bedeute, dass die Anzahl der Ladevorgänge minimiert werden soll, mit anderen Worten, der Ladevorgang nur dann in Gang gesetzt werden soll, wenn eine bestimmte Abfallmenge in der Ladewanne vorhanden ist.

Bei einer automatischen Aktivierung nach einer bestimmen Anzahl Hüben kann diese Füllstandsgrenze sowohl überschritten als auch unterschritten sein, je nach Volumen der Abfallbehälters und deren Füllmenge. Dann wird das Ladewerk unnötig früh aktiviert, obwohl noch weitere Behälter in die Ladewanne hätten geleert werden können, oder die Ladewanne ist überfüllt und verliert Abfall bei Betätigung des Ladewerks, der vom Bedienpersonal wieder eingesammelt werden muss.

Wird die Füllstandsgrenze selbst als Maßstab für die Aktvierung verwendet, kann es auch hier vorkommen, dass eine weitere Entleerung vorgenommen wird, weil die Füllstandsgrenze noch nicht erreicht ist und dann durch das zusätzliche Abfallvolumen die Ladewanne überfüllt wird.

Es ist die Aufgabe der vorliegenden Erfindung, die vorbenannten Nachteile zu überwinden. Die Aufgabe wird gelöst durch ein Abfallsammelfahrzeug mit den Merkmalen von Patentanspruch 1. Weiterbildungen der Erfindung sind Gegenstand der abhängigen Ansprüche.

Die Erfindung betrifft ein Abfallsammelfahrzeug mit einem Ladewerk, das Abfall aus einer Ladewanne in einen Sammelraum befördert, einer Sensoreinrichtung, die dazu eingerichtet ist, eine Restkapazität in der Ladewanne zu bestimmen, wobei eine im Bereich der Einfüllöffnung angeordnete optische Erkennungseinrichtung vorgesehen ist, die dazu eingerichtet ist, zu entleerende Abfallbehälter zu identifizieren, sowie eine Steuerung, die dazu eingerichtet ist, das Ladewerk in Abhängigkeit von den identifizierten Abfallbehältern und der Restkapazität der Ladewanne bedarfsgerecht zu aktivieren.

Erfindungsgemäß spielt nicht der absolute Füllgrad alleine eine Rolle für die Aktivierung des Ladewerks, sondern das Zusammenspiel aus Restkapazität der Ladewanne, also dem Volumen des Abfalls, das noch bis zum Erreichen einer zuvor definierten Füllstandsgrenze fehlt und der Menge an Abfall, die mit Entleerung des nächsten Abfallbehälters erwartet wird.

Die Identifizierung kann erfolgen, während eine Bedienperson den Abfallbehälter an das Abfallsammelfahrzeug heranbringt. Sie kann auch beim Heranfahren des Abfallsammelfahrzeugs an den oder die Abfallsammelbehälter erfolgen, indem die bereitstehenden Behälter identifiziert werden.

Die Steuerung erkennt anhand des identifizierten Abfallbehälters, ob die Füllstandsgrenze bei dessen Entleerung voraussichtlich überschritten wird oder nicht. In letzterem Fall lässt sie eine Entleerung zu, ansonsten aktiviert sie das Ladewerk. So wird gewährleistet, dass das Ladewerk nur bei tatsächlichem Bedarf aktiviert wird, und die Zahl der Ladezyklen wird minimiert, was mit einer Reduzierung von Verschleiß, Energieverbrauch und Lärmbelastung einhergeht.

Bevorzugt wird beim Identifizieren der Abfallbehälter das Behältervolumen bestimmt. Anders formuliert wird der Typ des Abfallbehälters bestimmt, beispielsweise ob es sich um einen Zweirad-Behälter oder einen Vierrad-Behälter handelt und welches Fassungsvermögen der Behälter mitbringt.

In einer Situation in der die Ladewanne noch Restkapazität für einen kleinen Zweirad-Behälter aufweist, kann also die Entleerung eines solchen noch erlaubt werden, bevor das Ladewerk aktiv wird, während ein Vierrad-Behälter erst entleert werden kann, wenn das Ladewerk die Ladewanne wieder freigeräumt hat.

Weiterhin bevorzugt wird beim Identifizieren der Abfallbehälter die Abfallsorte bestimmt. Auch die Abfallsorte, bespielweise Glas, Plastik oder Papier, kann einen Einfluss darauf haben, ob ein weiterer Entleerzyklus möglich ist. Gerade leichtere Materialien wie Papier oder Plastik können bei hohem Füllgrad leichter aus der Ladewanne fallen, als schwere Materialien wie Bioabfall oder Glas. Daher kann in letzteren Fällen eher noch eine weitere Entleerung toleriert werden, bevor das Ladewerk aktiviert wird.

Weiterhin bevorzugt ist vorgesehen, dass beim Identifizieren der Abfallbehälter die bis zum Entleeren des Abfallbehälters verbleibende Zeitspanne bestimmt wird. Dadurch wird der Betrieb des Ladewerks effizienter gestaltet, indem die Wartezeiten von Bedienpersonen reduziert werden. Sobald beispielsweise klar ist, dass vor der Entleerung des nächsten Abfallbehälters ein Ladezyklus erfolgen soll, kann dieser so zeitig gestartet werden, dass er beendet ist, sobald der Abfallbehälter das Abfallsammelfahrzeug erreicht. Dann kann der Abfallbehälter sofort ohne Wartezeit entleert werden.

Eine bevorzugte Ausgestaltung der Erfindung sieht vor, dass die Identifizierung des Abfallbehälters mit Unterstützung einer Künstlichen Intelligenz erfolgt. Dabei wird ein Datenmodell hinterlegt und fortlaufend trainiert, das in der Lage ist, die Abfallbehälter mit hoher Qualität zu identifizieren und insbesondere von anderen Gegenständen zu unterscheiden. Dadurch wird die Identifizierung effizienter.

Vorzugsweise ist die optische Erkennungseinrichtung eine Kamera, insbesondere eine 3D-Kamera. Dadurch können Farb- und Forminformationen gut erfasst werden, wodurch die Identifizierung der Abfallbehälter verbessert wird.

Bevorzugt verfügt das Abfallsammelfahrzeug über eine Hub-Kipp- oder Kipp-Vorrichtung, die zwei Abschnitte aufweist, so dass entweder jeder Abschnitt unabhängig einen kleineren Abfallbehälter oder beide Abschnitte gemeinsam einen größeren Abfallbehälter anheben und entleeren können. In dieser Ausführungsform können beispielsweise auch zwei kleinere Abfallbehälter, beispielsweise Zweirad-Behälter, parallel zueinander oder kurz nacheinander entleert werden. Alternativ wird ein großer Behälter, beispielsweise ein Vierrad-Behälter, entleert.

Erfindungsgemäß kann in dieser Ausführungsform berücksichtigt werden, ob nur ein kleiner Behälter entleert wird, ob dieser an einem ersten Abschnitt oder einem zweiten Abschnitt der Hub-Kipp- oder Kipp-Vorrichtung angeordnet ist, oder ob zwei kleine Behälter parallel entleert werden. Beruhend auf diesen Informationen kann entschieden werden, ob der Ladevorgang aktiviert wird oder nicht.

Beispielsweise kann das Volumen eines einzelnen kleinen Behälters noch aufgenommen werden, aber nicht das Abfallvolumen zweier gleichzeitig entleerter kleiner Behälter. Dann ist es zweckmäßig zuerst das Ladewerk zu aktivieren, bevor die Entleerung durchgeführt werden kann.

Weiterhin bevorzugt wird das Gewicht der Abfallbehälter, vorzugsweise vor oder während des Entleervorgangs, bestimmt und daraus ein Füllgrad des Abfallbehälters bestimmt. Damit kann die mit der nächsten Entleerung zu erwartenden Abfallmenge noch besser bestimmt werden, da nicht mehr von einem vollständig gefüllten Abfallbehälter als Extremfall ausgegangen werden muss. Dadurch wird die Effizienz noch weiter verbessert.

Das Gewicht kann beispielsweise über entsprechende Vorrichtungen an der Hub-Kipp-Vorrichtung bestimmt werden. Das Ergebnis der Bestimmung des Füllgrads kann noch weiter verbessert werden, wenn zusätzlich die Abfallsorte beziehungsweise deren spezifisches Gewicht miteinbezogen wird.

Besonders bevorzugt ist daher die Ladeeinrichtung nur dann aktivierbar ist, wenn die bestimmte Restkapazität und das bestimmte Behältervolumen zusammen die Gesamtkapazität der Ladewanne überschreiten. Das bedeutet, dass nur der tatsächliche Inhalt des Abfallbehälters eine Rolle spielt.

Weiterhin bevorzugt sind bestimmte Füllstände der Ladewanne vorgesehen, bei deren Überschreiten das Ladewerk in Abhängigkeit von dem bestimmten Behältervolumen aktiviert wird. Unter bestimmten Füllständen ist ein vorher festgelegter Füllgrad der Ladewanne gemeint, beispielsweise 25% oder 50% oder 100% des maximalen Füllgrads. Dadurch wird die Restkapazität gewissermaßen abgestuft bestimmt, so dass keine exakte absolute Restkapazität bestimmt werden muss. Das erleichtert die Kalibrierung des Systems und vereinfacht den Auswertealgorithmus.

Weiterhin bevorzugt ist vorgesehen, dass das Ladewerk unabhängig von der konkreten Identifizierung aktiviert wird, sobald eine Mehrzahl von zur Entleerung bereitstehenden Abfallbehältern identifiziert sind. Oftmals werden Abfallbehälter in dichtbesiedelten Gebieten in Gruppen bereitgestellt, so dass sie in schneller Abfolge entleert werden. Dann ist es zweckmäßig und im Sinne der Zeitersparnis effizienter, das Ladewerk häufiger oder sogar im Dauerbetrieb einzusetzen, ohne zuerst eine Bewertung von Restkapazität oder des Abfallbehälters durchzuführen.

## Patentansprüche

1. Abfallsammelfahrzeug mit einem Ladewerk, das Abfall aus einer Ladewanne in einen Sammelraum befördert,
einer Sensoreinrichtung, die dazu eingerichtet ist, eine Restkapazität in der Ladewanne zu bestimmen,
**dadurch gekennzeichnet, dass**
eine im Bereich der Einfüllöffnung angeordnete optische Erkennungseinrichtung vorgesehen ist, die dazu eingerichtet ist, zu entleerende Abfallbehälter zu identifizieren,
sowie eine Steuerung, die dazu eingerichtet ist, das Ladewerk in Abhängigkeit von den identifizierten Abfallbehältern und der Restkapazität der Ladewanne bedarfsgerecht zu aktivieren.

2. Abfallsammelfahrzeug nach Anspruch 1 **dadurch gekennzeichnet, dass** beim Identifizieren der Abfallbehälter das Behältervolumen bestimmt wird.

3. Abfallsammelfahrzeug nach Anspruch 1 oder 2 **dadurch gekennzeichnet, dass** beim Identifizieren der Abfallbehälter die Abfallsorte bestimmt wird.

4. Abfallsammelfahrzeug nach einem der Ansprüche 1 bis 3 **dadurch gekennzeichnet, dass** beim Identifizieren der Abfallbehälter die bis zum Entleeren des Abfallbehälters verbleibende Zeitspanne bestimmt wird.

5. Abfallsammelfahrzeug nach einem der Ansprüche 1 bis 4 **dadurch gekennzeichnet, dass** die Identifizierung des Abfallbehälters mit Unterstützung einer Künstlichen Intelligenz erfolgt.

6. Abfallsammelfahrzeug nach einem der Ansprüche 1 bis 5 **dadurch gekennzeichnet, dass** die optische Erkennungseinrichtung eine Kamera, insbesondere eine 3D-Kamera ist,

7. Abfallsammelfahrzeug nach einem der Ansprüche 1 bis 6 **dadurch gekennzeichnet, dass** das Abfallsammelfahrzeug über eine Hub-Kipp- oder Kipp-Vorrichtung verfügt, die zwei Abschnitte aufweist, so dass entweder jeder Abschnitt unabhängig einen kleineren Abfallbehälter oder beide Abschnitte gemeinsam einen größeren Abfallbehälter anheben und entleeren können.

8. Abfallsammelfahrzeug nach einem der Ansprüche 1 bis 7 **dadurch gekennzeichnet, dass** das Gewicht der Abfallbehälter, vorzugsweise vor oder während des Entleervorgangs, bestimmt wird und daraus ein Füllgrad des Abfallbehälters bestimmt wird.

9. Abfallsammelfahrzeug nach einem der Ansprüche 1 bis 8 **dadurch gekennzeichnet, dass** die Ladeeinrichtung nur dann aktivierbar ist, wenn die bestimmte Restkapazität und das bestimmte Behältervolumen zusammen die Gesamtkapazität der Ladewanne überschreiten.

10. Abfallsammelfahrzeug nach einem der Ansprüche 1 bis 9 **dadurch gekennzeichnet, dass** bestimmte Füllstände der Ladewanne vorgesehen sind, bei deren Überschreiten das Ladewerk in Abhängigkeit von dem bestimmten Behältervolumen aktiviert wird.

11. Abfallsammelfahrzeug nach einem der Ansprüche 1 bis 10 **dadurch gekennzeichnet, dass** das Ladewerk unabhängig von der konkreten Identifizierung aktiviert wird, sobald eine Mehrzahl von zur Entleerung bereitstehenden Abfallbehältern identifiziert sind.
